# EUROPÄISCHE PATENTANMELDUNG

(11) **EP 3 861 909 A1**
(43) Veröffentlichungstag der Anmeldung: **11.08.2021**
(21) Anmeldenummer: 20155487.0
(22) Anmeldetag: 04.02.2020
(51) Int. Cl.: A47K 3/00, A47K 3/28

(54) **WANNENTRÄGER UND BODENEBENES DUSCHELEMENT MIT EINEM ODER MEHREREN FEUCHTESENSOREN**

(71) Anmelder: poresta systems GmbH, 34537 Bad Wildungen (DE)
(72) Erfinder: IGLHAUT, Karl, 34560 Fritzlar (DE); KESTING, Mike, 34537 Bad Wildungen (DE); WAGENFELDT, Jens, 34537 Bad Wildungen (DE)
(74) Vertreter: Maiwald Patent- und Rechtsanwaltsgesellschaft mbH

(57) **Zusammenfassung**

Wannenträger mit einem oder mehreren Feuchtesensoren und bodenebene Duschwanne/ Duschelement mit einem Unterbauelement /Unterbau mit einem oder mehreren Feuchtesensoren, eingerichtet zur Erfassung einer Durchfeuchtung des Wannenträgers bzw. des Unterbauelements/Unterbaus bzw. der Duschelementes bzw. der angrenzenden Bauteile.

## Beschreibung

### Gebiet der Erfindung

Die Erfindung betrifft einen Wannenträger und ein bodenebenes Duschelement mit einem oder mehreren Feuchtesensoren, eine bodenebene Duschwanne mit einem Unterbauelement mit einem oder mehreren Feuchtesensoren und die Verwendung eines oder mehrerer Feuchtesensoren zum Einbau in einen Wannenträger, einem bodenebenen Duschelement oder ein Unterbauelement einer bodenebenen Duschwanne, sowie ein Wannenmontagesystem.

### Hintergrund

Sanitärbauteile wie Bade- und Duschwannen bzw. bodenebene Duschsysteme werden mittels Abdichtsystemen (zum Beispiel Abdichtmassen, Dichtbänder, Dichtformteile) in den Baukörper eingebaut, um Durchfeuchtungen und Feuchtschäden beim Betrieb dieser zu vermeiden. Dennoch kann es vorkommen, dass durch unsachgemäßen Einbau, Beschädigungen der Abdichtebene oder Alterung des Abdichtsystems Durchfeuchtungen der angrenzenden Bauteile des Baukörpers auftreten. Hierdurch können ausgedehnte Feuchtschäden im Baukörper entstehen, welche aufwendig behoben werden müssen.

### Zusammenfassung

Es ist eine Aufgabe der vorliegenden Erfindung bei Bade- und Duschwannen bzw. bodenebenen Duschsystemen größere Feuchteschäden und somit aufwendige Reparatur- und Instandsetzungsarbeiten im und am Gebäude zu verringern.

Diese Aufgabe wird durch den Gegenstand der unabhängigen Patentansprüche gelöst. Weiterbildungen der Erfindung ergeben sich aus den Unteransprüchen und den im Folgenden beschriebenen Ausführungsformen.

Ein erster Aspekt der vorliegenden Offenbarung betrifft einen Wannenträger oder ein bodenebenes Duschelement mit einem oder mehreren Feuchtesensoren, eingerichtet zur Erfassung einer Durchfeuchtung des Wannenträgers, des bodenebenen Duschelements und/oder der angrenzenden Bauteile, wobei der Feuchtesensor bzw. die Feuchtesensoren bzw. zumindest deren sensitiven Bereiche unterhalb einer Abdichtebene des Wannenträgers angeordnet ist/sind. Der/die Feuchtesensoren sind hierbei in den Wannenträger eingebettet oder daran angebracht.

Die Feuchtesensoren sind eingerichtet, Feuchtigkeit, die in den Wannenträger und die angrenzenden Bauteile eindringt, frühzeitig zu erfassen, so dass weitreichende Schäden ausgeschlossen werden können.

Der Feuchtesensor kann in einem Hohlraum, der zwischen der Wand und der Wanne gebildet wird, angeordnet sein, um Feuchte, die in diesen Zwischenraum unterhalb der Dichtfuge, welche die Abdichtebene definiert, eindringt, zu detektieren. Ein weiterer Feuchtesensor kann weiter unten angeordnet sein, insbesondere innerhalb des Sockelbereichs des Wannenträgers.

Beispielsweise weist der Wannenträger einen Hartschaumstoff auf bzw. besteht aus einem solchen. Bei dem Hartschaumstoff kann es sich insbesondere um einen Partikelschaumstoff handeln. Der Wannenträger kann insbesondere modular aufgebaut sein, aber auch einstückig. In einem einfachen Fall wird der Wannenträger direkt durch den Estrich des Badezimmerbodens ausgebildet, insbesondere im Falle bodenebener Duschelemente.

Gemäß einer Ausführungsform weist der Feuchtesensor eine drahtlose und/oder eine drahtgebundene Schnittstelle auf. Die drahtlose Schnittstelle ist eingerichtet, die Messdaten des Feuchtesensors drahtlos an einen externen Empfänger zu übertragen. Die drahtgebundene Schnittstelle überträgt diese Daten drahtgebunden.

Über die drahtgebundene Schnittstelle kann auch eine Energieversorgung des Feuchtesensors erfolgen.

Alternativ oder zusätzlich hierzu weist der Feuchtesensor eine interne Energieversorgung auf und ist zum autarken Betrieb eingerichtet.

Beispielsweise kann der Feuchtesensor eingerichtet sein, seinen internen Energiespeicher induktiv zu laden, also berührungslos.

Gemäß einer weiteren Ausführungsform ist der Feuchtesensor eingerichtet, ein Alarmsignal abzusetzen, wenn die vom Feuchtesensor erfassten Messdaten einen voreingestellten ersten Schwellwert überschreiten.

Gemäß einer weiteren Ausführungsform ist der Feuchtesensor eingerichtet, die Messdaten in regelmäßigen Abständen zu erfassen und nach einer voreingestellten Zeitspanne ein Signal abzusetzen, wenn die erfassten Messdaten unterhalb eines voreingestellten zweiten Schwellwerts liegen.

Auf diese Weise können Wartungsintervalle verlängert werden, da der Feuchtesensor in diesem Fall ein Signal abgeben kann, welches dem Wartungspersonal signalisiert, dass keine Überprüfung bzw. Wartung erforderlich ist, da keine Durchfeuchtung vorliegt oder zu erwarten ist.

Gemäß einer weiteren Ausführungsform weist der Wannenträger im Bodenbereich eine Aussparung auf, in welcher der Feuchtesensor angeordnet ist.

Ein weiterer Aspekt der vorliegenden Offenbarung betrifft eine bodenebene Duschwanne/Duschelement mit einem Unterbauelement mit einem oder mehreren Feuchtesensoren, eingerichtet zu Erfassung einer Durchfeuchtung des Unterbauelements oder angrenzender Bauteile, wobei der Feuchtesensor unterhalb einer Abdichtebene der Duschwanne/ des Duschelementes angeordnet ist, und wobei der Feuchtesensor in das Unterbauelement oder die Duschwanne/ des Duschelementes eingebettet ist. Gemäß weiteren Ausführungsformen weist der Feuchtesensor der Duschwanne/ des Duschelementes die oben und im Folgenden beschriebenen Merkmale auf.

Ein weiterer Aspekt der vorliegenden Offenbarung betrifft die Verwendung eines oder mehrerer Feuchtesensoren zum Einbau in einen Wannenträger oder ein Unterbauelement einer bodenebenen Duschwanne/Duschelementes oder in der bodenebenen Duschwanne/Duschelementes selbst zur Erfassung einer Durchfeuchtung des Wannenträgers bzw. des Unterbauelements bzw. der Duschwanne/ des Duschelementes in einem nicht zugänglichen Bereich unterhalb einer Abdichtebene (wenn die Duschwanne , das Duschelement bzw. die Badewanne verbaut ist).

Im Folgenden werden mit Verweis auf die Figuren Ausführungsformen beschrieben. Die Darstellungen in den Figuren sind schematisch und nicht maßstäblich. Werden in den Figuren die gleichen Bezugszeichen verwendet, so bezeichnen diese gleiche oder ähnliche Elemente.

### Kurze Beschreibung der Figuren

Fig. 1 zeigt eine eingebaute Badewanne mit Wannenträger.
Fig. 2 zeigt den Wannenträger der Fig. 1 ohne Badewanne.
Fig. 3 zeigt eine Querschnittsdarstellung einer bodenebenen Duschwanne mit Unterbauelement.
Fig. 4 zeigt eine weitere Ausführungsform einer bodenebenen Duschwanne mit Unterbauelement.

### Detaillierte Beschreibung von Ausführungsformen

Fig. 1 zeigt eine verbaute Badewanne 2, die von einem Wannenträger 3 gestützt wird. Zwischen der Wand und der Badewanne 2 befindet sich eine Abdichtfuge 1.

Fig. 2 zeigt den Wannenträger 3 der Fig. 1, ohne verbaute Badewanne. Im Wannenträger 3 befindet sich ein lokaler Feuchtesensor 4, der unterhalb der Abdichtebene des Wannenträgers 3 angeordnet ist. Die Abdichtebene entspricht hierbei der Ebene, in der sich die Abdichtfuge 1 befindet. Es können auch mehrere solcher Sensoren vorgesehen sein, die in unterschiedlichen Ebenen angeordnet sind, um verschiedene Durchfeuchtungsgrade zuverlässig zu detektieren. So kann beispielsweise einer der Sensoren in einem Sockelbereich unterhalb der Wann integriert sein, um Durchfeuchtung des Mauerwerks oder Estrichs zu erfassen. Ein anderer kann weiter oberhalb in dem durch die Wanne und die Wand gebildeten Zwischenraum integriert sein.

Zum Einsatz kommen Feuchtesensoren, die einerseits auf einen erhöhten Wasserdampfpartialdruck bzw. die relative Luftfeuchtigkeit als auch auf flüssiges Wasser ansprechen. Die Feuchtesensoren können einerseits punktförmig in kritischen Bereichen der einzubauenden Produkte (zum Beispiel Ablauf-Schachtbereich des Wannenträgers, vgl. Fig. 1, oder des bodenebenen Duschelements, vgl. Fig. 3, bzw. unterhalb der Anschlussfuge des Wannenrandes) oder als Flächensensor, zum Beispiel unterhalb bodenebener Duschelemente (vgl. Fig. 4) oder Abdichtbahnen positioniert werden. Dabei können einzelne Einbauteile, wie Wannenträger oder bodenebene Duschelemente, bereits werkseitig mit den Feuchtesensoren ausgerüstet sein oder aber auch Aufnahmen zum nachträglichen Einbau dieser Sensoren aufweisen. Die Sensoren können passive oder aktive Bauelemente sein. Die aktiven Bauelemente können dabei netzgebunden oder mittels von Batterien/Akkus netzunabhängig betrieben werden. Da der Bereich unterhalb der Abdichtebene in der Regel nicht zugänglich ist, ist bei netzunabhängiger Stromversorgung eine induktive Wiederaufladung der Akkus vorteilhaft.

Die Signalanbindung der Feuchtesensoren an die Signalschnittstellen kann entweder kabelgebunden (zum Beispiel über LAN-Netz) oder drahtlos (zum Beispiel über WLAN) erfolgen.

Der Feuchtesensor führt in regelmäßigen Zeitabschnitten, welche programmierbar sind, einen Soll-Ist-Vergleich sowohl des Wasserdampfpartialdrucks bzw. der relativen Luftfeuchtigkeit als auch eine Überprüfung auf flüssiges Wasser durch und gibt die Messwerte an die Signal-Auswertestelle weiter. Dabei kann die Messung durch den Sensor selbst angestoßen werden oder durch ein externes Signal eingeleitet werden.

Im Falle einer Abweichung im Soll-Ist-Vergleich erfolgt über die Signal-Auswertestelle eine entsprechende Information/Aufforderung zu Abstellmaßnahmen mit entsprechender Lokalisierung der Durchfeuchtung. Auf diese Weise kann eine beginnende Durchfeuchtung frühzeitig erkannt und abgestellt werden. Damit werden weitergehende, größere Feuchtschäden an Gebäuden vermieden.

Fig. 3 zeigt eine bodenebene Duschwanne 5, unter der sich ein Unterbauelement 6 befindet. Es sind punktuelle Verklebungen 7 vorgesehen, sowie eine Schallentkopplungsmatte 8, die beispielsweise eine Stärke von 8 mm aufweist. Unter dem Unterbauelement befindet sich beispielsweise Fliesenkleber, der das Unterbauelement mit der Betondecke 9 verbindet. Auch über dem Unterbauelement 6 kann eine Schicht Fliesenkleber vorgesehen sein. Darüber befindet sich ein Füll- oder Stützkörper 10, über dem sich wieder eine Schicht Fliesenkleber befinden kann, auf den die Fliesen der Duschwanne 5 aufgelegt sind. Auch können sogenannte Randdämmstreifen 11 vorgesehen sein.

Das untere Bauelement kann beispielsweise ein EPS-Hartschaum-Unterbauelement sein, welches am Boden eine Aussparung aufweist, in welcher ein Feuchtesensor 4 angeordnet ist.

Fig. 4 zeigt eine weitere Ausführungsform einer bodenebenen Duschwanne 5, die ähnlich wie die Ausführungsform der Fig. 3 aufgebaut ist. Allerdings ist hier ein flächiger Feuchtesensor 4 vorgesehen, der sich unterhalb des Unterbauelements 6 befindet.

Ergänzend sei darauf hingewiesen, dass "umfassend" und "aufweisend" keine anderen Elemente oder Schritte ausschließt und die unbestimmten Artikel "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkungen anzusehen.

## Patentansprüche

1. Wannenträger (3) mit einem oder mehreren Feuchtesensoren (4), eingerichtet zur Erfassung einer Durchfeuchtung des Wannenträgers und/oder angrenzender Bauteile,
wobei der Feuchtesensor, oder zumindest dessen Messkopf, unterhalb einer Abdichtebene des Wannenträgers angeordnet ist;
wobei der Feuchtesensor in den Wannenträger eingebettet ist.

2. Wannenträger (3) nach Anspruch 1,
wobei der Wannenträger einen Hartschaumstoff aufweist, in welchen der Feuchtesensor (4) eingebettet ist.

3. Wannenträger (3) nach einem der vorhergehenden Ansprüche,
wobei der Feuchtesensor (4) eine drahtlose Schnittstelle aufweist, die eingerichtet ist, Messdaten des Feuchtresensors an einen externen Empfänger zu übertragen.

4. Wannenträger (3) nach einem der vorhergehenden Ansprüche,
wobei der Feuchtesensor (4) eine interne Energieversorgung aufweist und zum autarken Betrieb eingerichtet ist, und/oder eine drahtgebundene Energieversorgung aufweist.

5. Wannenträger (3) nach einem der vorhergehenden Ansprüche,
wobei der Feuchtesensor (4) eingerichtet ist, ein Alarmsignal abzusetzen, wenn die vom Feuchtesensor erfassten Messdaten einen voreingestellten ersten Schwellwert überschreiten.

6. Wannenträger (3) nach einem der vorhergehenden Ansprüche,
wobei der Feuchtesensor (4) eingerichtet ist, die Messdaten in regelmäßigen Abständen zu erfassen und nach einer voreingestellten Zeitspanne ein Signal abzusetzen, wenn die erfassten Messdaten unterhalb eines voreingestellten zweiten Schwellwerts liegen.

7. Wannenträger (3) nach einem der vorhergehenden Ansprüche,
wobei der Feuchtesensor (4) einen induktiv wiederaufladbaren Energiespeicher aufweist.

8. Wannenträger (3) nach einem der vorhergehenden Ansprüche,
wobei der Wannenträger eine Aussparung im Bodenbereich aufweist, in welcher der Feuchtesensor (4) angeordnet ist.

9. Bodenebene Duschwanne oder bodenebenes Duschelement (5) mit einem Unterbauelement oder einem Unterbau (6) mit einem oder mehreren Feuchtesensoren (4), eingerichtet zur Erfassung einer Durchfeuchtung des Unterbauelements bzw. des Unterbaus und der angrenzenden Bauteile,
wobei der Feuchtesensor unterhalb einer Abdichtebene der Duschwanne angeordnet ist;
wobei der Feuchtesensor in das Unterbauelement bzw. den Unterbau oder in die Duschwanne bzw. das Duschelement eingebettet ist.

10. Wannenmontagesystem, aufweisend einen Wannenträger (3) nach einem der Ansprüche 1 bis 8 oder eine bodenebene Duschwanne nach Anspruch 9, sowie ein Wannenfußgestell oder -montagerahmen.

11. Verwendung eines oder mehrerer Feuchtesensoren (4) zum Einbau in einen Wannenträger (3) oder ein Unterbauelement (6) einer bodenebenen Duschwanne oder eines Duschelements (5) oder einer bodenebenen Duschwanne bzw. ein Duschelement zur Erfassung einer Durchfeuchtung des Wannenträgers oder des Unterbauelements der bodenebenen Duschwanne bzw. dem Duschelement oder angrenzender Bauteile in einem nicht zugänglichen Bereich unterhalb einer Abdichtebene.
